# EUROPÄISCHE PATENTSCHRIFT

(11) **EP 1 530 988 B1**
(45) Veröffentlichungstag und Bekanntmachung des Hinweises auf die Patenterteilung: **04.10.2006**
(21) Anmeldenummer: 04450203.7
(22) Anmeldetag: 04.11.2004
(51) Int. Cl.: A63C 11/06

(54) **Vorrichtung zum händischen Schleifen und Schärfen von Laufflächenkanten**
Device to manually grind and sharpen edges on running surfaces
Appareil pour meuler et affuter manuellement les carres de la semelle

(30) Priorität: 07.11.2003 AT 7822003 U
(43) Veröffentlichungstag der Anmeldung: 18.05.2005
(73) Patentinhaber: Schachermayer, Alfred, 3352 St. Peter/Au (AT)
(72) Erfinder: Schachermayer, Alfred, 3352 St. Peter/Au (AT)

(56) Entgegenhaltungen:
- EP-A- 0 058 983
- CH-A- 257 128
- CH-A- 661 876
- DE-A1- 3 026 776
- DE-U1- 8 122 254

## Beschreibung

Die Erfindung bezieht sich auf eine Vorrichtung zum Schleifen von Laufflächenkanten eines Wintersportgerätes mit einer Topfscheibe, die mit einer Antriebseinrichtung antriebsverbunden und mit ihrer Stirnseite mittels einer Stelleinrichtung in Zustellrichtung verlagerbar ist und mit einer Führung für die entlang der Kantenflächen des Wintersportgerätes verlagerbare Topfscheibe, welche Topfscheibe mittels der Stelleinrichtung quer zur Führungsebene verlagerbar ist, wobei die Topfscheibe samt Antriebseinrichtung in einem die Führung bildenden Gehäuse in Richtung der Drehachse der Topfscheibe (5) verlagerbar ist

Skier besitzen als längsseitigen Abschluss ihrer Lauffläche zwei in der Regel aus Stahl bestehende metallische Leisten, die als "Stahlkanten" bezeichnet werden. Diese Stahlkanten sorgen für guten "Griff" bei eisigem - oder Kunstschneeuntergrund. Im Laufe der Zeit werden diese Kanten jedoch stumpf, da das Metall verformt oder abgeschliffen wird. Es bedarf daher eines regelmäßigen Nachschleifens dieser Stahlkanten, um die guten Fahreigenschaften zu erhalten. Zum Nachschleifen im Selbstschleifverfahren wurden bisher von den Skifahrern beispielsweise mit Handfeilen ausgebildete Skikanten-Schleifgeräte verwendet.

Aus der AT 2 92 495B ist bereits ein Schleifgerät zum Schärfen von Schikanten bekannt, dessen Trag- und Führungskörper aus zwei Teilen besteht, die mittels einer Schwalbenschwanzführung beweglich zueinander angeordnet sind. Von diesen beiden Teilen ist der Führungskörper (Grundführungsplatte) auf der aufliegenden Fläche am Wintersportgerät mit Rollen ausgestattet, die teilweise als Laufrollen und teilweise als Kantenführung dienen, während an dem Tragkörper (Fußteil des Motortragekörper), zu dem vorerwähnten Teil relativ beweglichen Teil die dem Antrieb der Schleifscheibe dienende Motoreinheit starr befestigt und der Schleifscheibe koaxial zur Motorantriebswelle angeordnet ist. Dieses Gerät hat die Nachteile, dass es durch die Schwalbenschwanzführung sehr aufwändig in der Herstellung ist und dadurch die Fertigungskosten hoch sind, und es obendrein ein sehr komplexes Gerät ist.
Aus der DE 3048253A1 ist bekannt, dass die Topfscheibe (Schleifscheibe) die optimalen Voraussetzungen für das Schleifen von Kantenflächen bietet, wobei dieses Gerät von der Handhabe nicht optimal ausgeführt ist, da die Verstellung der Arbeitstiefe der Topfscheibe während der Bearbeitung nur umständlich zu bedienen ist. Durch das Winkelgetriebe oder das Schneckengetriebe können wiederum Fehlerquellen auftreten. Da bei dieser Vorrichtung alle beweglichen Teile nicht ohne Axialspiel der Drehachse der Topfscheibe bearbeitet werden können, ist es nicht möglich mit einer exakten Arbeitstiefeneinstellung der Topfscheibe über die Stahlkanten zu gleiten. Die Gleitsteine (Führung für die Laufflächenkante) sind mit einem relativ kleinen Radius ausgeführt, was ein Hindernis bei Vertiefungen der Stahlkanten darstellt. Wenn ein Gleitstein mit einem kleinen Radius in eine Vertiefung der Stahlkante eintaucht, dann schleift die Schleifscheibe um den Abstand vom Gleitstein zur Schleifscheibe ebenso eine Vertiefung in die Stahlkante, so werden die Vertiefungen in der Stahlkante nach jeden Schleifvorgang verdoppelt. Es ist auch keine Stahlkantenwinkeleinstellvorrichtung vorhanden, daher kann nur der Stahlkantenwinkel geschliffen werden, der durch die Konstruktion des Kantenschleifgerätes vorgegeben ist. Da bei den verschiedenen Schneeverhältnissen ein verschiedener Stahlkantenwinkel erforderlich ist, ist es sehr wichtig, einen verschiedenen Stahlkantenwinkel schleifen zu können.
Aus DE 3026776 A1 ist ein Gerät zum Schärfen von Schikanten bekannt, in der auch die Zustelleinrichtung der Schleifscheibe mit einer integrierten Druckfeder ausgestattet ist. Bei diesem Gerät drückt die Druckfeder die Schleifscheibe in die Richtung der zu schleifenden Stahlkante, dadurch ist immer ein Druck auf der Schleifscheibe der gegen die zu bearbeitende Kantenfläche drückt.
Dadurch kann keine exakte Arbeitstiefe der Schleifscheibe eingestellt werden, bei einem Anhalten mit dem Schleifgerät unter dem Schleifvorgang, schleift sich die Schleifscheibe in die Stahlkante eine Vertiefung hinein.

Aus CH 661 876 A5 ist ein Schleifgerät bekannt, welches die Vorteile einer Topfscheibe aufweist, aber keine spielfreie Zustellung durch einen federbelasteten Gewindetrieb aufweist, und die Arbeitstiefe der Topfscheibe nicht während eines Schleifvorganges nachgestellt werden kann.

Es ist die Aufgabe der vorliegenden Erfindung ein als Handgerät ausgebildetes Stahlkantenschleifgerät zu schaffen, das eine zentrale, axialspielfreie Arbeitstiefenzustellung der Topfscheibe ermöglicht und breite Führungsbacken aufweist, um über durch Steine verursachte Vertiefungen (Scharten) der Stahlkanten zu gleiten. Das sehr handlich und leicht zu transportieren ist, sich leicht bedienen lässt und das zuletzt ein hervorragendes Schleifergebnis liefert. So liegt ein handliches Gerät vor, das ein Schärfen von Laufkantenflächen einfach ausführen lässt.

Die Erfindung löst die Aufgabe dadurch, dass die Topfscheibe und die Antriebseinrichtung mittels eines federbelasteten Gewindetriebes als Stelleinrichtung gegen die Kraft einer Feder in Zustellrichtung der Topfscheibe und in Richtung der Drehachse der Topfscheibe verlagerbar sind. Das ergibt eine exakte Arbeitstiefenzustellung, der Topfscheibe und durch die breite Führung (Gleitflächen) einen exakten Schleifverlauf.

Zu vorteilhafter Weise ist die Stelleinrichtung aus einer im Gehäuse drehfest gelagerten aber in Richtung der Drehachse der Topfscheibe verlagerbaren Motorführungshülse mit einem Gewinde und einer im Gehäuse drehbar gelagerten, mit dem Gewinde zusammenwirkende Rändelmutter besteht. Dadurch kann kein Axialspiel der Topfscheibe auftreten.

Weiters ist vorzugsweise vorgesehen, dass der Anstellwinkel der Topfscheibe an die zu schleifende Kantenfläche um eine zur Vorschubachse parallele Achse mittels einer Winkeleinstelleinrichtung einstellbar ist, die einen einerseits die Lauffläche des Wintersportgerätes stützenden und andererseits am Gehäuse befestigten Verstellkörper umfasst.

Die Erfindung löst die Aufgabe weiters nach einer anderen vorteilhaften Ausführungsvariante dadurch, dass ein am Gehäuse lösbar befestigter, an die Antriebseinrichtung anschließbarer Akkumulator vorgesehen ist. Damit ist eine Mobilität der Vorrichtung gewährleistet.

Zur Lösung der Aufgabe ist erforderlich:
1. Die Arbeitstiefenzustellung der Topfscheibe (Stelleinrichtung), die zentral am Gerät platziert ist.
2. Die Federkraft der Feder, die vom Gehäuse in Achsrichtung der Topfscheibe gegen die Motorführungshülse drückt, wird zur Axialspielvermeidung der Stelleinrichtung und zur Schwingungsdämpfung der Antriebseinrichtung verwendet.
3. Die Winkeleinstelleinrichtung, die einen variablen Laufflächenkantenwinkel ausführen lässt
4. Eine breite Führung der Laufflächenkante, die über Vertiefungen der Laufflächenkanten (z. B. durch Steine verursacht) gleitet.

Auf diese Weise konnten der Grundaufbau des Kantenschleifgerätes erheblich vereinfacht und damit sowohl der Fertigungsaufwand als auch die Herstellkosten reduziert und auch sichergestellt werden, damit die Topfscheibe, die sich für die Bearbeitung von Kantenflächen besonders eignet, Anwendung findet.

### Es zeigen

Fig.1 einen Schnitt durch die Schleifvorrichtung auf dem Wintersportgerät in Seitenansicht
Fig.2 eine Seitenansicht der Vorrichtung zum Kantenschärfen
Fig.3 die Frontansicht der erfindungsgemäßen Vorrichtung und
Fig.4 die Detailansicht im Bereich der zu schleifenden Laufflächenkante.
Fig.5 die erweiterte Überarbeitung als Teilschnitt durch die Schleifvorrichtung auf dem Wintersportgerät in Seitenansicht.
Fig.6 die Detailansicht der auswechselbaren Führungsverschleißbacken.

Es zeigt Fig.1 eine zentrale und einfach verstellbare Stelleinrichtung 2,3, die aus einer Motorführungshülse 2 mit Gewinde und einer Rändelmutter 3 besteht, die im Gehäuse 8 gelagert sind. Die durch die Feder 4 auftretende Federkraft, die vom Gehäuse 8 in Richtung der Drehachse der Topfscheibe 5 gegen die Motorführungshülse 2 drückt wird zur Axialspielvermeidung der Topfscheibe 5 und zur Schwingungsdämpfung der Antriebseinrichtung 1 verwendet. Damit sich die Führungshülse 2 im Gehäuse 8 nicht radial verdrehen kann ist im Gehäuse 8 eine Nut, und in der Motorführungshülse 2 eine Kulisse 10 vorhanden.

Durch die Verdrehung der Rändelmutter 3 auf dem Gewinde der Motorführungshülse 2, wird die Drehbewegung der Rändelmutter 3 in die Axialbewegung der Motorführungshülse 2 umgewandelt. Die axiale Verlagerung der Topfscheibe 5 zur zu schärfenden Kantenfläche 12 (Stahlkante) erfolgt über die zu verdrehende Rändelmutter 3 über die Motorführungshülse 2, die mit der Antriebseinrichtung 1 fix verbunden ist, und über den Schleifscheibenadapter 6, der mit der Welle der Antriebseinrichtung 1 verbunden ist, über die Topfscheibe 5, die mittels einer Klemmschraube 7 auf den Schleifscheibenadapter 6 geklemmt ist.
Damit die Topfscheibe 5 lösbar und fixierbar ist, ist im Gehäuse 8 eine Bohrung 15 vorgesehen, wo man mit einem hindurch gesteckten Steckbolzen den Schleifscheibenadapter 6 fixiert, wobei mit einem dafür vorgesehenem Werkzeug die Klemmschraube 7 und damit die Topfscheibe 5 zu lösen oder fixieren ist. Das Wintersportgerät 20 wird mit einer Klemmvorrichtung so geklemmt, dass die zu schleifende Kantenfläche 12 nach oben zeigt und das mit der Hand geführte Kantenschleifgerät wird mit einem leichten Anpressdruck über das Wintersportgerät 20 geschoben. Die Vorschubrichtung 16, die vorwärts oder rückwärts sein kann, ist nicht vorgegeben. Mittels der Führung 11 liegt das Kantenschleifgerät auf den Laufkantenflächen 12,13 an und mittels der Winkeleinstelleinrichtung 9 liegt das Kantenschleifgerät auf der Lauffläche 18 an. Der Anstellwinkel 17 der Topfscheibe 5 an die zu schleifenden Kantenfläche 12 wird mittels der Winkeleinstelleinrichtung 9, ersichtlich durch eine Winkelskala, eingestellt. Wie aus Fig.1 ersichtlich, ist ein Anstellwinkel 17 von ca. 3° eingestellt, das entspricht einem Stahlkantenwinkel 21 von ca. 87°. Desto mehr die Winkeleinstelleinrichtung 9 in Richtung Lauffläche 18 verschoben wird, umso mehr verlagert sich das Kantenschleifgerät (Drehpunkt ist die Laufflächenkante) in Richtung des Wintersportgerätes 18 und dadurch wird der Stahlkantenwinkel 21 spitzer.
In den Figuren 1, 2, und 3 ist das Gerät mit einem Akkumulator 19 ersichtlich, die Antriebseinrichtung 1 kann auch mit einer anderen Energiequelle versorgt werden.

Vor dem Aufsetzen des Kantenschleifgerätes auf das Wintersportgerät 20, wird der Anstellwinkel 17 der Topfscheibe 5 mittels der Winkeleinstelleinrichtung 9 eingestellt und darauf geachtet, dass die Topfscheibe 5 nicht über die Führung 11 für die zu schleifende Laufflächenkanten vorragt, damit die Topfscheibe 5 beim Einschalten des Kantenschleifgerätes nicht unkontrolliert auf der Laufkantenfläche 12 herumschleift. Wie aus FIG. 1 ersichtlich, wird das Kantenschleifgerät mit den Führungsbacken 11 und der Winkeleinstelleinrichtung 9 gegen das Wintersportgerät 20 gedrückt. Nach dem Einschalten des Kantenschleifgerätes muss man mit der freien Hand an der Rändelmutter 3 so lange gegen den Uhrzeigersinn drehen, bis die gewünschte Arbeitstiefe der Topfscheibe 5 erreicht ist. Dann wird das Kantenschleifgerät händisch in Vorschubrichtung 16, welche vorwärts oder rückwärts sein kann, geschoben. Das Kantenschleifgerät befindet sich in der Arbeitsstellung im stabilen Gleichgewicht. So lässt sich bei einer derart ergonomischen Handhabung des Kantenschleifgerätes durch keinen besonderen Kraftaufwand, sondern nur durch einen leichten Anpressdruck und leichten Vorschub verschieben. Je langsamer die Vorschubsgeschwindigkeit ist, desto feiner wird die Oberfläche der zu schleifenden Laufkantenfläche 12. Zum Wechseln der Topfscheibe 5 ist im Gehäuse 8 sowie in der Motorführungshülse 2 eine Bohrung 15 vorgesehen, worin man mitels einem Ansteckbolzen der durch die Bohrung 15 in den Schleifscheibenadapter 6, in dem ebenfalls eine Bohrung ist, gesteckt wird, den Schleifscheibenadapter 6 auf Verdrehung sichert, und dann die Klemmschraube 7 mit einem dafür vorgesehenem Werkzeug lösen oder fixieren kann.

Es zeigt Fig.5 eine Überarbeitung des Kantenschleifgerätes mit einer Rändelmutter 3, die mit einer 30° Fase versehen ist, durch diese Fase zentriert sich die Rändelmutter radial im Gehäuse 8. Die Mündungshülse 23 wird aus Spritzgusstechnischen Gründen dem Gehäuse 8 beigelegt. Im Innendurchmesser hat die Mündungshülse drei Auflagepunkte wodurch die Motorführungshülse 2 radial gelagert ist, und eine Verklemmung der Motorführungshülse 2 mit der Mündungshülse 23 durch Schleifstaub (Schmutz) zu vermeidet. Durch den Ventilator 22 der mit der Topfscheibe 5 auf den Schleifscheibenadapter 6 geklemmt ist, wird Luft über die Topfscheibe 5 geblasen und bläst den Schleifstaub weg.

Damit das Gehäuse 8 im Bereich der Führung nicht durch die (scharfen) Laufflächenkanten 14 beschädigt wird, werden als Verbesserungsmaßnahme, wie in Fig.6 ersichtlich, auswechselbare Führungsbacken 24, eingesetzt.

## Patentansprüche

1. Vorrichtung zum Schleifen von Laufflächenkanten (14) eines Wintersportgerätes (20), mit einer Topfscheibe (5), die mit einer Antriebseinrichtung (1) antriebsverbunden und mit ihrer Stirnseite mittels einer Stelleinrichtung (2,3) in Zustellrichtung verlagerbar ist und mit einer Führung (11) für die entlang der Kantenflächen (12, 13) des Wintersportgerätes (20) verlagerbare Topfscheibe (5), welche Topfscheibe (5) mittels der Stelleinrichtung (2,3) quer zur Führungsebene verlagerbar ist, wobei die Topfscheibe (5) samt Antriebseinrichtung (1) in einem die Führung (11) bildenden Gehäuse (8) in Richtung der Drehachse der Topfscheibe (5) verlagerbar ist, **dadurch gekennzeichnet, daß** die Topfscheibe (5) und die Antriebseinrichtung (1) mittels eines federbelasteten Gewindetriebes als Stelleinrichtung (2,3) gegen die Kraft einer Feder (4) in Zustellrichtung der Topfscheibe (5) und in Richtung der Drehachse der Topfscheibe (5) verlagerbar sind.

2. Vorrichtung nach Anspruch 1, **dadurch gekennzeichnet, daß** die Stelleinrichtung (2,3) aus einer im Gehäuse (8) drehfest gelagerten aber in Richtung der Drehachse der Topfscheibe (5) verlagerbaren Motorführungshülse (2) mit einem Gewinde und einer im Gehäuse (8) drehbar gelagerten, mit dem Gewinde zusammenwirkenden Rändelmutter (3) besteht.

3. Vorrichtung nach Anspruch 1 oder 2, **dadurch gekennzeichnet, daß** der Anstellwinkel (17) der Topfscheibe (5) an die zu schleifende Kantenfläche (12) um eine zur Vorschubachse (16) parallele Achse mittels einer Winkeleinstelleinrichtung (9) einstellbar ist, die einen einerseits die Lauffläche (18) des Wintersportgerätes (20) stützenden und andererseits am Gehäuse (8) befestigten Verstellkörper umfaßt.

4. Vorrichtung nach einem der Ansprüche 1 bis 3, **dadurch gekennzeichnet, daß** ein am Gehäuse (8) lösbar befestigter, an die Antriebseinrichtung (1) anschließbarer Akkumulator (19) vorgesehen ist.

## Claims

1. Device for grinding tread edges (14) of a winter sport equipment (20) with a cup washer (5), which is linked with a drive unit (1) and whose front end can be moved along the adjustment axis by using a final controlling equipment (2,3), and with a guide (11) for the cup washer movable along the tread edges (12, 13) of the winter sport equipment, the cup washer (5) being movable towards its axis of rotation and crossways to the tread surface by using the final controlling equipment (2,3) and together with the drive unit (1) being encased (8) in the guide (11), **characterised by** the cup washer (5) and drive unit (1) both movable towards the adjustment axis of the cup washer (5) as well as its axis of rotation due to a spring thread mechanism (4) as final controlling equipment (2,3).

2. Device as in claim 1, **characterised by** the final controlling equipment (2,3) consisting of an engine guide bush (2), which is torque proof in a casing (8) but movable towards the axis of rotation of the cup washer (5), including a thread and knurled nut (3), the latter being pivoted in the casing (8) and interrelated to the thread.

3. Device as in claim 1 or 2, **characterised by** the blade angle (17) of the cup washer (5) being adjustable to the tread edges about to be grinded (12) because of an angle adjustment device (9) defining the axis running parallel to the axis of advance (16) and comprising an adjustment equipment which supports, on the one hand, the tread (18) of the winter sport equipment (20) and fastens, on the other hand, the casing (8).

4. Device as in claims 1, 2 or 3, **characterised by** the provision of a rechargeable battery (19) which is detachably fixed at the casing (8) and can be attached to the drive unit (1).

## Revendications

1. Installation d'affilage de proflés de surface de roulement (14) d'un appareil de sport d'hiver (20) avec un disque de meulage (5), qui est raccordé à un dispositif d'entraînement (1) et peut être déplacé sur son front en position de distribution au moyen d'un dispositif de réglage (2, 3) et avec un guidage (11) pour le disque de meulage (5) déplaçable le long des surfaces de profilé (12, 13) de l'appareil de sport d'hiver (20), lequel disque de meulage (5) peut être déplacé transversalement au moyen d'un dispositif de réglage (2, 3) jusqu'au niveau de distribution, pendant que le disque de meulage (5) accompagné du dispositif d'entraînement (1) peut être déplacé dans un boîtier (8) constituant le guidage (11) en direction de l'axe de rotation du disque de meulage (5), **caractérisée en ce que** le disque de meulage (5) et le dispositif d'entraînement (1) sont déplaçables au moyen d'un chariot chargé par ressorts servant de dispositif de réglage (2, 3) contre la force d'un ressort (4) dans la position de distribution du disque de meulage (5) et en direction de l'axe de rotation du disque de meulage (5).

2. Installation selon la revendication 1, **caractérisée en ce que** le dispositif de réglage (2, 3) comporte une douille de guidage (2) fixée en rotation solidaire dans le boîtier (8) mais déplaçable en direction de l'axe de rotation du disque de meulage (5) avec un filetage et un écrou moleté fixé en rotation solidaire dans le boîtier (8) et opérant en concomitance avec le filetage.

3. Installation selon la revendication 1 ou 2, **caractérisée en ce que** l'angle d'engagement (17) du disque de meulage (5) est ajustable à la surface de profilé à affiler (12) autour d'un axe parallèle à l'axe d'avance (16) au moyen d'un dispositif de réglage d'anglé (9), qui comprend un corps désaxeur soutenant d'une part la surface de roulement (18) de l'appareil de sport d'hiver (20) et fixé d'autre part au boîtier (8).

4. Installation selon l'une des revendications 1 à 3, **caractérisée en ce qu'**un accumulateur (19) détachable fixé au boîtier (8) et raccordé au dispositif d'entraînement (1) est prévu.
